# EUROPÄISCHE PATENTSCHRIFT

(11) **EP 0 636 754 B1**
(45) Veröffentlichungstag und Bekanntmachung des Hinweises auf die Patenterteilung: **18.06.1997**
(21) Anmeldenummer: 94106028.7
(22) Anmeldetag: 19.04.1994
(51) Int. Cl.: E04F 13/08, E04D 3/36, B25D 17/08

(54) **Befestigungselement und Setzgerät für ein solches Befestigungselement**
Fastening element and driving tool for such a fastening element
Elément de fixation et outil d'enfoncement pour un tel élément de fixation

(30) Priorität: 26.07.1993 DE 9311122 U
(43) Veröffentlichungstag der Anmeldung: 01.02.1995
(73) Patentinhaber: EJOT Kunststofftechnik GmbH & Co. KG, D-57319 Bad Berleburg (DE)
(72) Erfinder: Riecke, Ernst-Hermann, D-57319 Bad Berleburg-Berghausen (DE)
(74) Vertreter: Missling, Arne, Dipl.-Ing.

(56) Entgegenhaltungen:
- EP-A- 0 189 569
- EP-A- 0 420 799
- DE-A- 3 409 373
- DE-A- 3 538 271
- DE-U- 9 209 623

## Beschreibung

Die Erfindung betrifft ein Befestigungselement, insbesondere für die Befestigung einer wärme- und schallisolierenden Platte an einem Untergrund, mit einem vorzugsweise als Kunststoff-Spritzgußteil ausgebildeten Halteteil, das aus einem in die Platte mittels eines Setzgerätes eintreibbaren hohlen Schaftstück und einem an das Schaftstück quer zu dessen Achse einstückig angeformten Druckplatte besteht, die gegenüber dem Schaftstück großflächig ausgebildet ist, wobei das Halteteil mittels eines in das Schaftstück einführbaren Hülse des Setzgerätes mindestens so weit in die Platte einführbar ist, daß das Druckplatte in etwa an deren Oberfläche anliegt, und mit einem Stift aus einem festen Werkstoff, insbesondere aus Metall, der in das Schaftstück einsetzbar und von dem Setzgerät mittels eines in der Hülse längsbeweglichen, einer Schlagkraft aussetzbaren Schlagstößels in den Untergrund treibbar ist.

Ein Befestigungselement dieser Art ist beispielsweise aus der EP 0 189 569 B1 (Fig.12) bekannt. Ein Teil des Schaftstückes ist dabei mit einem relativ großen Innendurchmesser ausgeführt, um die Hülse einführen zu können; der Rest stellt eine Hülse dar, die als axiales Führungs- und Halteelement des Stiftes konstruiert ist. Eine feste Verbindung zwischen dem Untergrund, beispielsweise einer Gebäude-Außenwand und der Platte wird durch den in den Untergrund eingetriebenen Stift erreicht, wobei sich die Haltekraft durch den mit Druck an der Anlagefläche anliegenden Stift ergibt.

Verbindungen dieser Art haben den Nachteil, daß nicht ohne weiteres feststellbar ist, ob sie mit einer ausreichenden Haltekraft ausgeführt sind. Weder unmittelbar nach ihrer Herstellung noch späterhin kann, insbesondere ohne Demontage der Platte, der sichere Halt der Verbindung überprüft werden, ohne daß dabei ein gegebenenfalls erheblicher wirtschaftlicher Mehraufwand in Kauf genommen werden müßte. Abgesehen von den unter Umständen gleichfalls hohen Kosten, die die Reparatur in solchen Fällen erfordern kann, in denen sich eine Platte vom Untergrund löst, besteht bei lockeren Verbindungen auch eine ganz erhebliche Unfallgefahr.

Gelegentlich kann es vorkommen, daß das Halteteil mehrmals nachgesetzt werden muß, bis die Druckplatte die gewünschte Position in Bezug auf die Platte einnimmt. Hierbei besteht die Gefahr, daß der Stift sich aus seinem üblicherweise an dem Halteteil vormontierten Zustand löst und von vornherein damit zu rechnen ist, daß kein ordnungsgemäßes Einschlagen in den Untergrund erreichbar ist.

Die Erfindung hat sich deshalb die Aufgabe gestellt, ein Befestigungselement der eingangs näher bezeichneten Art und ein Setzgerät für ein solches Befestigungselement so auszugestalten, daß unmittelbar nach dem Herstellen der Verbindung zwischen der Platte und dem Untergrund deren ordnungsgemäße Ausführung überprüfbar und eine fehlerhafte Verbindung sofort erkennbar ist.

Erfindungsgemäß wird die Aufgabe mit den Merkmalen des Anspruches 1 gelöst.

In einfacher Weise kann dabei die Kupplung durch die von der Schlagkraft auf den Schlagstößel hervorgerufene Reaktionskraft an dem Setzgerät überwindbar sein. Zumeist wird die Schlagkraft in dem Setzgerät explosionsartig auf den Schlagstößel aufgebracht, so daß eine Rückschlagkraft unvermeidlich ist. Dieser Umstand wird von der Erfindung ausgenutzt und damit einem nützlichen Zweck zugeführt; denn wenn eine ordnungsgemäße Verbindung nach dem Eintreiben des Stiftes nicht zustande gekommen ist, dann wird das gesamte Befestigungselement nicht von der Hülse gelöst, wenn das Setzgerät zurückgezogen wird. Dabei ist es besonders vorteilhaft, wenn die Kupplung von der Reaktionskraft nur dann überwindbar ist, wenn eine die Platte am Untergrund fixierende Haltekraft an dem in diese eingetriebenen Stift eine vorgebbare Größe nicht unterschreitet. Auf diese Weise kann man durch die konstruktive Ausbildung der Kupplung dafür sorgen, daß jede einzelne durch das Befestigungselement hergestellte Verbindung durch eine vorgebbare MindestHaltkraft gekennzeichnet ist. Eine solche auch quantitativ absicherbare Halterung durch einen eintreibbaren Stift löst die erfindungsgemäße Aufgabe in überraschend einfacher Weise, ohne daß dafür das üblicherweise verwendete, bewährte Setzverfahren aufgegeben werden müßte. Ganz im Gegenteil wird die erfindungsgemäße Lösung nur aus den bereits vorhandenen physikalischen Gegebenheiten heraus gestaltet.

Im einzelnen ist eine solche Lösung besonders einfach umsetzbar, wenn die Kupplung vorzugsweise nur durch ihre Zerstörung überwindbar ist. Wenn dabei das Halteteil s.B. aus einem Kunststoff und damit einem Werkstoff von relativ geringer Festigkeit besteht, läßt es sich einrichten, daß dabei die Kupplung zerstörbar ist, ohne die Funktion des Befestigungselementes selbst zu beeinträchtigen.

Die Kupplung kann aus je einem an der Innenkontur des Schaftstückes und auf der Außenkontur der Hülse vorgesehenen Kupplungselement bestehen, wobei die Kupplung vorzugsweise in Form einer Gewindeverbindung, einer Schnappverbindung oder eines Bajonettverschlusses herstellbar ist. Besonders einfach gestaltet sich die Kupplung als Schnappverbindung, die durch eine reine Längsbewegung des Schaftstückes gegen den Hohlstößel herstellbar ist; sie ist durch eine einfache Handbewegung schnell und sicher herbeizuführen.

Eine Schnappverbindung kann derart gestaltet sein, daß in dem Schaftstück mindestens ein über deren vorzugsweise kreiszylindrische Innenkontur vorstehender Nocken mit einer Überlaufschräge für die vorzugsweise kreiszylindrische Außenkontur des Hohlstößels vorgesehen ist, wobei die Überlaufschräge so gerichtet ist, daß sie beim Aufschieben des Schaftstückes auf die Hülse wirksam ist, und daß der Nocken in eine Aussparung des Hohlstößels unter Ausnutzung der Überlaufschräge und der Elastizität des Schaftstückes und/oder der Toleranzen zwischen der Innenkontur des Schaftstückes und der Außenkontur des Hohlstößels bringbar ist, wobei der Nocken und die Aussparung vorzugsweise kreisringförmig ausgebildet sein können. Allein die konstruktive Ausbildung gewährleistet demzufolge bereits, daß die Kupplung zunächst herstellbar ist, ohne dabei vorzeitig in Mitleidenschaft gezogen zu werden; stattdessen fühlt die Bedienungsperson beim Aufschieben des Befestigungselementes an seinem Schaftstück in die Hülse des Setzgerätes einen deutlichen, aber nicht hohen Widerstand, dessen Überwindung die sachgerechte Lage des Befestigungselementes an dem Setzgerät, vorbereitet zum Einstoßen in die Platte, signalisiert.

Der eigentliche Schnappvorgang kann dabei dadurch herbeigeführt werden, daß der Nocken und die Aussparung senkrecht zu der gemeinsamen Längsachse des Schaftstückes und der Hülse orientierte und deren Trennung entgegengerichtete Kontaktflächen aufweisen, die aufeinanderliegen, wenn der Nocken in die Aussparung gelangt ist. An diesen Stellen greift die Reaktionskraft an, wenn der Stift in den Untergrund eingeschlagen wird; sitzt dieser mit der vorgesehenen Haltekraft fest in dem Untergrund, dann wird durch den Rückschlag der Nocken teilweise zerstört oder abgeschert und das Setzgerät kann von dem Befestigungselement gelöst werden; anderenfalls bleibt die Kupplung bestehen und stattdessen wird nun das Befestigungselement, komplett, aus der Verbindung mit dem Untergrund und der Platte herausgelöst.

Der Stift ist zweckmäßig in dem Halteteil vormontiert, bevor dessen Schaftstück mit der Hülse des Setzgerätes gekuppelt ist.

Die Erfindung verwirklicht die erfindungsgemäße Aufgabenstellung auf besonders einfache Weise lediglich durch relativ geringfügige Veränderungen des Schaftstückes und der Hülse. Dazu sind nur geringe Kosten erforderlich, weil die erforderliche Änderung des Schaftstückes ausschließlich an einem Herstellwerkzeug, beispielsweise einem Spritzwerkzeug, erforderlich ist, und weil auch die Veränderung der Hülse nur die Korrektur eines Werkzeuges bedeutet; derartige einmalige Werkzeugänderungen sind ohnehin in regelmäßigen Abständen vorgesehen.

Es ergeben sich aber, über die Aufgabenstellung hinaus, noch weitere Vorteile durch die erfindungsgemäße Anordnung. Weil nun das Befestigungselement und das Setzgerät eine relativ starre Einheit bilden, bevor die Verbindung zwischen der Platte und der Unterkonstruktion ordnungsgemäß hergestellt ist, lassen sich fehlerhafte Verbindungen vermeiden, die bisher gelegentlich dann entstanden sind, wenn das Befestigungselement beim Setzen nicht seine gewünschte Position einnimmt und nachgesetzt werden muß. Außerdem ist das Befestigungselement nunmehr unverlierbar an dem Setzgerät befestigbar, ein Umstand, der beim praktischen Betrieb auf einer Baustelle besonders angenehm ist und die Verlierrate an Befestigungselementen senken hilft.

Die Erfindung wird nachstehend an Hand der Zeichnung an einem Ausführungsbeispiel näher erläutert. Es zeigen
- Fig.1: ein erfindungsgemäßes Befestigungselement und eine erfindungsgemäße Hülse eines Setzgerätes und
- Fig.2: die einzelnen Phasen der Verbindung einer Platte mit einer Unterkonstruktion mit Hilfe eines derartigen Befestigungselementes.

Ein erfindungsgemäßes Befestigungselement 1 und ein zugehöriges Setzgerät 2 sind in Fig.1 in fluchtenden gemeinsamen Achse 3 dargestellt. An dem Setzgerät 2 ist eine Hülse 21 vorgesehen, der in das Innere eines Halteteiles 11 des Befestigungselementes 1 einführbar ist. Die kreiszylindrische Innenkontur der Hülse 21 dient als Führung 21a für einen in der Zeichnung weggelassenen Schlagstößel, der von dem Setzgerät in der Schlagrichtung 31 schießbar ist. Eine solche Anordnung ist fachüblich.

Das Halteteil 11 besteht im wesentlichen aus einem in Richtung der Achse 3 sich erstreckenden Schaftstück 11a, das in einer Hülse 11b wesentlich kleineren Durchmessers endet, und einer Druckplatte 11c, die quer zu der Achse 3 einstückig an das Schaftstück 11a angeformt ist. Es ist relativ großflächig und kreisringförmig ausgebildet, die in ihm vorgesehene Öffnung für die Einführung der Hülse 21 in das Schaftstück 11a ist mittels eines unverlierbar gehaltenen, an dem Befestigungselement 1 einstückig angeformten Deckels 11d verschließbar, wenn das Befestigungselement 1 ordnungsgemäß angebracht ist.

Das Halteteil 11 ist in den Fig.1 und 2 teilweise aufgeschnitten gezeichnet, so daß ein Stift 12 zu erkennen ist, der in den an das Schaftstück 11a anschließenden Bereich der Hülse 11b eingeführt ist; dies ist in gewissem Umfang möglich, weil der Stift 12 üblicherweise mit einer Spitze 12a ausgeführt ist. Andererseits ist der Stift 12 mit einer Schlagfläche 12b versehen, auf die der Schlagstößel des Setzgerätes 2 auftrifft.

Die Hülse 21 ist an ihrer Innenkontur mit einer Aussparung 41 versehen, die hier kreisringförmig ausgebildet ist und ein Kupplungselement einer Kupplung 4 mit dem Befestigungselement 1 ist. Der Querschnitt der Aussparung 41 folgt im wesentlichen dem Querschnitt eines Nockens 42, der hier als Ringnocken ausgebildet ist und das Kupplungselement der Kupplung 4 an dem Schaftstück 11a bildet. An diesem ist eine Überlaufschräge 42a angebracht und so gerichtet, daß eine stirnseitige Kante 21b der Hülse 21 den Nocken 42 wegdrücken kann, wenn das Befestigungselement 1 vormontierend über die Hülse 21 geschoben wird, und zwar genau so weit, daß der Nocken 42 in die Aussparung 41 einfällt und die Kupplung 4 hergestellt ist. Je eine Kontaktfläche 41b und 42b sowohl an der Aussparung 41 als auch an dem Nocken 42, die dann aneinander anliegen und quer zur Achse 3 ausgebildet sind, sperren die Entformung des Hohlstößels 21 aus dem Befestigungselement 1.

In der Fig.2 sind die einzelnen Phasen dargestellt, in denen eine Platte 5 an einer Unterkonstruktion 6 befestigt wird. Die rechte Teilfigur a) entspricht dabei der Fig.1, sie ist nur wie die anderen Teilfiguren b) bis d) auch dieser gegenüber etwas verkleinert ausgeführt.

Eine Außenkontur 21c der Hülse 21 ist nach dessen Einführung in das Befestigungselement 1 entsprechend der Teilfigur b) einer Innenkontur 11e des Schaftstückes 11a benachbart und an dieser geführt. Das Befestigungselement 1 wird soweit über die Hülse geschoben, daß der Nocken 42 in die Aussparung 41 gerät und die Kupplung 4 hergestellt ist. Das Befestigungselement 1 ist damit unverlierbar an dem Setzgerät 2 befestigt und nur mit erheblicher Kraftausübung wieder abziehbar. In dieser Form wird das Befestigungselement 1 in die Platte 5 gestoßen, bis die Druckplatte 11c entsprechend Teilfigur c) an dessen Oberfläche 51 anliegt. Die Stirnseite der Hülse 11b liegt dann am Untergrund 6 an, wobei ein Toleranzausgleich stattfindet, etwa, wie in der Zeichnung, indem die Hülse 11b gestaucht wird.

In der Teilfigur d) ist die Situation gezeigt, wie sie sich nach dem Eintreiben des Stiftes 12 in die Unterkonstruktion 6 darstellt. Die Hülse 11b ist weiter gestaucht worden und die Druckplatte 11c bündig mit der Oberfläche 51 in die Platte 5 versenkt. Eine der Schlagkraft F_{druck} gleiche, aber entgegengesetzt gerichtete Reaktionskraft F_{zug} wirkt sich als Rückschlag an dem Setzgerät 2 aus und trennt die Kupplung 4 auf, wenn die an dem Befestigungselement 1 in dem Untergrund 6 wirksame, aus der Reibkraft F_{reib} entstandene Haltekraft Fₕₐₗₜ ausreicht, um das Befestigungselement 1 in situ festzuhalten; andernfalls ist die Kupplung 4 nicht auftrennbar und das Befestigungselement 1 verbleibt an dem Setzgerät 2.

Die Kupplungselemente 41 und 42 lassen sich unter Beachtung der Eigenschaften der dazu verwendeten Werkstoffe so bemessen, daß eine vorgegebene Haltekraft Fₕₐₗₜ erzielbar ist.

## Patentansprüche

1. Befestigungselement, insbesondere für die Befestigung einer wärme- und schallisolierenden Platte an einem Untergrund, mit einem vorzugsweise als Kunststoff-Spritzgußteil ausgebildeten Halteteil (11), das aus einem in die Platte (5) mittels eines Setzgerätes (2) eintreibbaren hohlen Schaftstück (11a) und einem an das Schaftstück quer zu dessen Achse einstückig angeformten Druckplatte (11c) besteht, die gegenüber dem Schaftstück (11a) großflächig ausgebildet ist, wobei das Halteteil mittels eines in das Schaftstück einführbaren Hülse (21) des Setzgerätes (2) mindestens so weit in die Platte (5) einführbar ist, daß das Druckplatte (11c) in etwa an deren Oberfläche anliegt, und mit einem Stift (12) aus einem festen Werkstoff, insbesondere aus Metall, der in das Schaftstück (11a) einsetzbar und von dem Setzgerät (2) mittels eines in der Hülse (21) längsbeweglichen, einer Schlagkraft aussetzbaren Schlagstößels in den Untergrund treibbar ist,
dadurch gekennzeichnet, daß
eine formschlüssige, auf die gegenseitige axiale Beweglichkeit zwischen dem Schaftstück (11a) und der Hülse (21) gerichtete Kupplung (4) aus je einem an der Innenkontur (11e) des Schaftstückes (11a) und auf der Außenkontur (21c) der Hülse (21) vorgesehenen Kupplungselement (41;42) vorgesehen und zumindest dann wirksam herstellbar ist, wenn das Halteteil (11) mittels des Setzgerätes (2) in die Platte (5) eingeführt ist, und daß diese nur nach Überwindung einer vorgegebenen Haltkraft (Fₕₐₗₜ) des Befestigungselementes lösbar ist.

2. Befestigungselement nach Anspruch 1, dadurch gekennzeichnet, daß die Zugkraft (F_{zug}) durch die von der Schlagkraft (F_{druck}) auf den Schlagstößel hervorgerufene Reaktionskraft aufgebracht wird.

3. Befestigungselement nach Anspruch 1 oder 2, dadurch gekennzeichnet, daß die Kupplung (4) so gestaltet ist, daß diese nur dann lösbar ist, wenn eine die Platte (5) an dem Untergrund (6) fixierende Haltekraft (Fₕₐₗₜ) überschritten ist.

4. Befestigungselement nach einem der Ansprüche 1 bis 3, dadurch gekennzeichnet, daß die Kupplung (4) nur durch ihre Zerstörung überwindbar ist.

5. Befestigungselement nach Anspruch 4, dadurch gekennzeichnet, daß die Kupplung (4) in Form einer Gewindeverbindung, einer Schnappverbindung oder eines Bajonettverschlusses herstellbar ist.

6. Befestigungselement nach Anspruch 5, dadurch gekennzeichnet, daß eine Schnappverbindung durch eine reine Längsbewegung des Schaftstückes (11a) gegen die Hülse (21) herstellbar ist.

7. Befestigungselement nach Anspruch 6, dadurch gekennzeichnet, daß in dem Schaftstück (11a) mindestens ein über deren vorzugsweise kreiszylindrische Innenkontur (11e) vorstehender Nocken (42) mit einer Überlaufschräge (42a) für die vorzugsweise kreiszylindrische Außenkontur (21c) der Hülse (21) vorgesehen ist, wobei die Überlaufschräge (42a) so gerichtet ist, daß sie beim Einführen des Schaftstückes (11a) in der Hülse (21) wirksam ist, und daß der Nocken (42) in eine Aussparung (41) der Hülse (21) unter Ausnutzung der Überlaufschräge (42a) und der Elastizität des Schaftstückes (11a) und/oder der Toleranzen zwischen der Innenkontur (11e) des Schaftstückes (11a) und der Außenkontur (21c) der Hülse (21) bringbar ist.

8. Befestigungselement nach Anspruch 7, dadurch gekennzeichnet, daß der Nocken (42) und die Aussparung (41) kreisringförmig ausgebildet sind.

9. Befestigungselement nach einem der Ansprüche 7 oder 8, dadurch gekennzeichnet, daß der Nocken (42) und die Aussparung (41) senkrecht zu der gemeinsamen Achse (3) des Schaftstückes (11a) und der Hülse (21) orientierte und deren Trennung entgegengerichtete Kontaktflächen (41b;42b) aufweisen, die aufeinanderliegen, wenn der Nocken (42) in die Aussparung (41) gelangt ist.

10. Befestigungselement nach einem der Ansprüche 1 bis 9, dadurch gekennzeichnet, daß der Stift (12) in das Halteteil (11) bringbar ist, bevor dessen Schaftstück (11a) mit der Hülse (21) des Setzgerätes (2) gekuppelt ist.

## Claims

1. A fastening member, in particular for fastening a heat- and sound-insulating panel to a substructure, with a retaining part (11) preferably constructed as an injection-moulded plastics part and comprising a hollow shank member (11a), which can be driven into the panel (5) by means of a driving tool (2), and a thrust plate (11c), which is integrally moulded on the shank member transversely to its axis and which is made with a large area opposite the shank member (11a), wherein the retaining part can be inserted at least so far into the panel (5) by means of a sleeve (21) of the driving tool (2) insertible into the shank member that the thrust plate (11c) rests substantially against the surface of the said panel, and with a pin (12) of a strong material, in particular of metal, which can be inserted into the shank member (11a) and which can be driven into the sub structure by the driving tool (2) by means of a striking ram which is movable longitudinally in the sleeve (21) and which can be subjected to a striking force, **characterized in that** a positively locking coupling (4) aimed towards the reciprocal axial movability between the shank member (11a) and the sleeve (21) and comprising a respective coupling member (41; 42) provided on the internal contour (11e) of the shank member (11a) and on the external contour (21c) of the sleeve (21) is provided and can be made effective at least when the retaining part (11) is inserted into the panel (5) by means of the driving tool (2), and the said panel (5) is releasable only after a pre-set retaining force (F_{retaining}) of the fastening member is overcome.

2. A fastening member according to claim 1, **characterized in that** the tensile force (Fₜₑₙₛᵢₗₑ) is applied by the reaction force produced by the striking force (Fₚᵣₑₛₛᵤᵣₑ) upon the striking ram.

3. A fastening member according to Claim 1 or 2, **characterized in that** the coupling (4) is constructed in such a way that it can be released only when a retaining force (F_{retaining}) fixing the panel (5) to the substructure (6) is exceeded.

4. A fastening member according to one of Claims 1 to 3, **characterized in that** the coupling (4) can be overcome only by its destruction.

5. A fastening member according to Claim 4, **characterized in that** the coupling (4) can be produced in the form of a screw connexion, a snap-on connexion or a bayonet closure.

6. A fastening member according to Claim 5, **characterized in that** a snap-on connexion can be produced by a simple longitudinal movement of the shank member (11a) towards the sleeve (21).

7. A fastening member according to Claim 6, **characterized in that** at least one projection (42) protruding over the preferably cylindrical internal contour (11e) of the shank member (11a) and having a run-over slope (42a) for the preferably cylindrical external contour (21c) of the sleeve (21) is provided in the shank member (11a), wherein the run-over slope (42a) is orientated in such a way that it is effective when the shank member (11a) is inserted into the sleeve (21) and the projection (42) can be moved into a recess (41) in the sleeve (21) by making use of the run-over slope (42a) and the elasticity of the shank member (11a) and/or the tolerances between the internal contour (11e) of the shank member (11a) and the external contour (21c) of the sleeve (21).

8. A fastening member according to Claim 7, **characterized in that** the projection (42) and the recess (41) are made annular.

9. A fastening member according to one of Claims 7 and 8, **characterized in that** the projection (42) and the recess (41) have contact faces (41b; 42b) which are orientated at right angles to the common axis (3) of the shank member (11a) and the sleeve (21) and are opposed to the separation thereof and which lie one upon the other when the projection (42) arrives in the recess (41).

10. A fastening member according to one of Claims 1 to 9, **characterized in that** the pin (12) can be moved into the retaining part (11) before the shank member (11a) thereof is coupled to the sleeve (21) of the driving tool (2).

## Revendications

1. Elément de fixation, en particulier pour la fixation d'une plaque isolante à la chaleur et au bruit à un fond, possédant
une pièce de maintien (11), de préférence une pièce en matière plastique moulée par injection, composée d'un fût creux (11a) qui peut être enfoncée dans la plaque (5) au moyen d'un appareil de mise en place (2) et d'une plaque d'appui (11c) perpendiculaire à l'axe du fût et formant avec lui une pièce unique, laquelle plaque d'appui a une surface beaucoup plus grande que le fût (11a), la pièce de maintien pouvant, au moyen d'une douille (21) de l'appareil de mise en place (2) qui peut être introduite dans le fût, être introduite assez loin dans la plaque (5) pour que la plaque d'appui (11c) repose à peu près sur sa surface,
et une broche (12) en un matériau solide, en particulier en métal, qui peut être mise en place dans le fût (11a) et peut être chassée dans le fond par l'appareil de mise en place (2) au moyen d'un coulisseau de frappe mobile longitudinalement dans la douille (21) et auquel peut être appliquée une force de percussion,
caractérisé en ce qu'il est prévu un dispositif d'accouplement (4) par conjugaison de formes agissant vis-à-vis de la mobilité axiale réciproque entre le fût (11a) et la douille (21), ce dispositif d'accouplement étant composé de respectivement un élément d'accouplement (41; 42) sur le contour intérieur (11e) du fût (11a) et sur le contour extérieur (21c) de la douille (21) et pouvant être mis en fonctionnement au moins lorsque la pièce de maintien (11) est introduite, au moyen de l'appareil de mise en place (2), dans la plaque (5), le dispositif d'accouplement ne pouvant être relâché qu'après dépassement d'une force de maintien (Fₕₐₗₜ) donnée de l'élément de fixation.

2. Elément de fixation selon la revendication 1, caractérisé en ce que la force de traction (F_{zug}) est appliquée par la force de réaction suscitée sur le coulisseau de frappe par la force de frappe (F_{druck}).

3. Elément de fixation selon la revendication 1 ou 2, caractérisé en ce que le dispositif d'accouplement (4) est formé de telle manière qu'il ne peut être relâché que si une force de maintien (Fₕₐₗₜ) fixant la plaque (5) au fond (6) est dépassée.

4. Elément de fixation selon l'une des revendications 1 à 3, caractérisé en ce que le dispositif d'accouplement (4) ne peut être relâché que par sa destruction.

5. Elément de fixation selon la revendication 4, caractérisé en ce que le dispositif d'accouplement (4) peut être construit sous la forme d'un assemblage fileté, d'un assemblage à enclenchement ou d'un joint à baïonnette.

6. Elément de fixation selon la revendication 5, caractérisé en ce qu'un assemblage à enclenchement peut être construit par un simple mouvement longitudinal du fût (11a) contre la douille (21).

7. Elément de fixation selon la revendication 6, caractérisé en ce qu'il est prévu, dans le fût (11a) et débordant sur son contour intérieur (11e) de préférence cylindrique circulaire, au moins une saillie (42) possédant un chanfrein de dépassement (42a) pour le contour (21c) de préférence circulaire de la douille (21), le chanfrein de dépassement (42a) étant conçu de telle manière qu'il agit lors de l'introduction du fût (11a) dans la douille (21) et que la saillie (42) peut venir se loger dans un évidement (41) de la douille (21) en utilisant le chanfrein de dépassement (42a) et l'élasticité du fût (11a) et/ou les tolérances entre le contour intérieur (11e) du fût (11a) et le contour extérieur (21c) de la douille (21).

8. Elément de fixation selon la revendication 7, caractérisé en ce que la sailie (42) et l'évidement (41) ont une forme annulaire.

9. Elément de fixation selon l'une des revendications 7 ou 8, caractérisé en ce que la sailie (42) et l'évidement (41) présentent des surfaces de contact (41b; 42b) orientées perpendiculairement à l'axe commun (3) du fût (11a) et de la douille (21) et en sens inverse de la séparation de ces éléments, ces surfaces étant en contact l'une de l'autre lorsque la saillie (42) parvient dans l'évidement (41).

10. Elément de fixation selon l'une des revendications 1 à 9, caractérisé en ce que la broche (12) peut être amenée dans la pièce de maintien (11) avant que son fût (11a) soit accouplé avec la douille (21) de l'appareil de mise en place (2).
